# EUROPÄISCHE PATENTSCHRIFT

(11) **EP 0 163 943 B1**
(45) Veröffentlichungstag und Bekanntmachung des Hinweises auf die Patenterteilung: **09.08.1989**
(21) Anmeldenummer: 85105322.3
(22) Anmeldetag: 02.05.1985
(51) Int. Cl.: H01H 33/98

(54) **Druckgasschalter**
Gas-blast switch
Interrupteur à gaz comprimé

(30) Priorität: 07.06.1984 CH 2772/84
(43) Veröffentlichungstag der Anmeldung: 11.12.1985
(73) Patentinhaber: BBC Brown Boveri AG, CH-5401 Baden (CH)
(72) Erfinder: Schade, Ekkehard, Dr., CH-5430 Wettingen (CH)

(56) Entgegenhaltungen:
- EP-A- 0 033 355
- DE-A- 2 812 945
- DE-C- 647 726
- FR-A- 2 520 928
- US-A- 4 139 752

## Beschreibung

Bei der Erfindung wird ausgegangen von einem Druckgasschalter nach den ersten Teilen der unabhängigen Patentansprüche 1 und 3.

Mit diesem Oberbegriff nimmt die Erfindung auf einen Stand der Technik von Druckgasschaltern Bezug, wie er etwa aus Fig. 1 von EP-A-0 033 355 vorbekannt ist. Beim bekannten Schalter wird beim Ausschalten vom Schaltlichtbogen erhitztes Löschgas über einen radial zur Schaltstückachse erstreckten, vergleichsweise schmalen Ringspalt in einen die Schaltstücke koaxial umgebenden relativ klein gehaltenen Lichtbogenraum geführt. In diesem Raum kann sich ein Druck aufbauen, der eine zur Löschung des bei kleinen Strömen auftretenden Schaltlichtbogens ausreichende Löschgasströmung in einen Ausblasraum bewirkt. Zur Löschung des bei grossen Strömen auftretenden Schaltlichtbogens benötigt dieser Schalter jedoch noch zusätzliche, über Ventile mit dem Lichtbogenraum verbundene Druckspeicherräume.

Ein weiterer Druckgasschalter mit Heizvolumen ist in Fig. 4 der US-A-4 139 752 beschrieben. Dieser Schalter speichert das vom Schaltlichtbogen erhitzte Löschgas in einem die Schaltstücke koaxial umgebenden, toroidal ausgebildeten Heizvolumen und bebläst den Schaltlichtbogen radial, wenn die Heizwirkung des Schaltlichtbogens bei Annäherung des abzuschaltenden Stromes an einen Nulldurchgang nachlässt. Um hierbei eine möglichst wirkungsvolle Beblasung des Schaltlichtbogens zu ermöglichen, ist im Ringkanal eine Kühlvorrichtung vorgesehen. Durch diese Kühlvorrichtung wird die Temperatur des zur Beblasung des Schaltlichtbogens verwendeten Löschgases beim Durchströmen des Ringkanals herabgesetzt. Eine Kühlvorrichtung ist jedoch verhältnismässig aufwendig und erschwert sowohl die Strömung des Löschgases während der Hochstromphase in das Heizvolumen hinein als auch die Strömung des Löschgases bei Annäherung des abzuschaltenden Stromes an einen Nulldurchgang aus dem Heizvolumen heraus.

Die Erfindung, wie sie in den Patentansprüchen 1 und 3 angegeben ist, löst die Aufgabe, einen Druckgasschalter anzugeben, welcher einfach aufgebaut ist, und bei dem trotz des einfachen Aufbaus das zur Beblasung des Schaltlichtbogens vorgesehene Löschgas bei Gastemperaturen zur Verfügung steht, welche ganz erheblich unter der Temperatur des aufgeheizten Löschgases liegen.

Die beiden erfindungsgemässen Druckgasschalter zeichnen sich bei einfachem Aufbau durch ein hohes Löschvermögen aus. Dies ist dadurch bedingt, dass das beim Schaltvorgang erhitzte Löschgas im Heizvolumen eine Zirkulationsströmung erzeugt, durch welche das erhitzte Löschgas und im Heizvolumen befindliches kühles Löschgas sehr rasch vermischt werden.

Vorteilhafte Weiterbildungen der Erfindung sind in den Unteransprüchen angegeben.

Die Erfindung wird nach folgend anhand der Zeichnungen näher erläutert :

Hierbei zeigt :
Fig. 1 eine Aufsicht auf eine erste Ausführungsform eines längs seiner Schaltstückachse geschnittenen, erfindungsgemäss ausgebildeten Druckgasschalters,
Fig. 2 eine Aufsicht auf eine zweite Ausführungsform eines längs seiner Schaltstückachse geschnittenen, erfindungsgemäss ausgebildeten Druckgasschalters, und
Fig. 3 eine Aufsicht auf eine dritte Ausführungsform eines längs seiner Schaltstückachse geschnittenen, erfindungsgemäss ausgebildeten Druckgasschalters.

In allen Figuren sind gleiche Teile mit gleichen Bezugszeichen versehen und sind die Druckgasschalter im linken Teil jeweils in der Einschaltstellung, im rechten Teil hingegen jeweils während des Ausschaltens dargestellt.

In den Figuren ist ein mit einem Löschgas, wie etwa Schwefelhexafluorid von einigen bar Druck, gefülltes Gehäuse mit 1 bezeichnet. In diesem Gehäuse befinden sich ein feststehendes Schaltstück 2, ein bewegliches Schaltstück 3 und ein Isolierstoffkörper 4. Im Isolierstoffkörper 4 ist ein die Schaltstücke 2 und 3 toroidförmig umgebendes Heizvolumen 5 ausgespart, in welches ein Ringkanal 6 einmündet. Der Ringkanal 6 verbindet das Heizvolumen 5 mit einer beim Ausschalten zwischen den sich trennenden Schaltstücken 2 und 3 gebildeten und einen Schaltlichtbogen 7 aufnehmenden Lichtbogenlöschzone 8. Das Heizvolumen 5 weist eine axiale Erstreckung L und eine radiale Tiefe D auf und wird von zwei koaxial und zwei radial erstreckten Wänden begrenzt. Der Ringkanal 6 weist eine verglichen mit der axialen Längserstreckung L und radialen Tiefe D des Heizvolumens 5 geringe Breite B auf. Seine Abströmfläche ist grösser oder höchstens gleich der Summe der Abströmflächen einer im Isolierstoffkörper 4 vorgesehenen und vom beweglichen Schaltstück 3 im Einschaltzustand verschlossenen sowie einer im feststehenden Schaltstück 2 vorgesehenen düsenförmigen Oeffnung.

Das Heizvolumen 5 ist vorzugsweise so bemessen, dass dessen axiale Längserstreckung und radiale Tiefe gemessen von der Einmündung des Ringkanals 6 in das Heizvolumen 5 ungefähr gleich gross sind.

Beim Druckgasschalter gemäss Fig. 1 verläuft der Ringkanal 6 nahezu ausschliesslich in radialer Richtung durch die innere der beiden koaxial angeordneten Begrenzungswände des Heizvolumens 5 und mündet ungefähr gleich weit von den beiden radial erstreckten Begrenzungswänden des Heizvolumens 5 entfernt. Die Abstände L₁ zwischen Einmündung des Ringkanals 6 und der oberen und unteren radial erstreckten Begrenzungswand des Heizvolumens 5 entsprechen in etwa der radialen Tiefe D des Heizvolumens 5.

Beim Ausschalten (rechter Teil der Fig. 1) wird das als Vollzylinder ausgebildete Schaltstück 3 nach unten bewegt. Sobald dieses Schaltstück ausser Eingriff mit dem als Düsenrohr ausgebildeten Schaltstück 2 ist, bildet sich zwischen den Schaltstücken 2 und 3 der Schaltlichtbogen 7 aus. Der Schaltlichtbogen heizt in der Hochstromphase das in der Lichtbogenlöschzone 8 befindliche Löschgas stark auf, wodurch dessen Druck ansteigt. Das erhitzte Löschgas hohen Drucks strömt überwiegend durch den Ringkanal 6 in das Heizvolumen 5. Hierbei wird im Heizvolumen 5 eine durch Pfeile dargestellte Zirkulationsströmung erzeugt, welche sich zunächst überwiegend in radialer Richtung ausbildet, um sich dann nach Teilung an der äusseren koaxial ausgebildeten Begrenzungswand in den oberen und unteren Teil des Heizvolumens zu bewegen.

Mischungsversuche haben ergeben, dass bei einem Heizvolumen 5, dessen axiale Längserstreckung L₁ und radiale Tiefe D - jeweils gerechnet von der Einmündung des Ringkanals 6 in das Heizvolumen 5 - ungefähr gleich gross sind, und bei dem sich infolge einer erheblich unter der axialen Längserstreckung und der radialen Tiefe des Heizvolumens 5 liegenden Breite B des Ringkanals 6 eine kräftige Zirkulationsströmung ausbilden kann, innerhalb einer Halbwelle eines zu unterbrechenden Wechselstroms von 50 Hz aufgeheiztes und kühles Löschgas nahezu vollkommen durchmischt werden.

Nach der Hochstromphase strömt das im Heizvolumen 5 befindliche durchmischte Löschgas über den Ringkanal 6 zurück in die Lichtbogenlöschzone 8, wo es den Schaltlichtbogen 7 bebläst, und danach über das als Düsenrohr ausgebildete Schaltstück 2 und eine im Isolierstoffkörper 4 vorgesehene und vom beweglichen Schaltstück 3 freigegebene Oeffnung in einen Expansionsraum gelangt.

Beim Druckgasschalter gemäss Fig. 2 mündet der Ringkanal 6 tangential zur inneren der beiden koaxial erstreckten Begrenzungswände des Heizvolumens 5. Hierbei wird in der Hochstromphase ein in das Heizvolumen 5 eintretender Strahl aufgeheizten Löschgases in axialer Richtung längs der Begrenzungswand geführt (rechter Teil von Fig. 2), wobei eine die Durchmischung von aufgeheiztem und frischem Löschgas fördernde Zirkulationsströmung erzeugt wird.

Darüber hinaus weist der Ringkanal 6 des Druckgasschalters gemäss Fig. 2 ein längs der inneren der koaxialen Begrenzungswände des Heizvolumens 5 erstrecktes Mündungsteil 9 sowie eine Engstelle 10 auf. Durch diese Massnahmen wird die Strahlwirkung des einströmenden aufgeheizten Löschgases und damit die Durchmischung von aufgeheiztem und kühlem Löschgas zusätzlich verstärkt.

Eine weitere Verbesserung der Durchmischung wird ferner dadurch erreicht, dass das Heizvolumen 5 des Druckgasschalters gemäss Fig. 2 über einen Verbindungskanal 11 mit einem weiteren Volumen 12 kommuniziert. Der Verbindungskanal 11 endet in der Nähe der Mündung des Ringkanals 6 und ist parallel zum Ringkanal 6 angeordnet. Der Strömungsquerschnitt des Verbindungskanals 11 und die Grösse des Volumens 12 sind so gewählt, dass bei Druckanstieg im Volumen 5 der Druck im Volumen 12 relativ zum Druck im Volumen 5 um einen wesentlichen Betrag nachhinkt. Hierdurch wird erreicht, dass bei Annäherung an den Stromnulldurchgang aus dem Volumen 12 ein Strahl vergleichsweise frischen Löschgases austritt, welches dem aus dem Heizvolumen 5 abfliessenden vorgemischten Löschgas zusätzlich beigemischt wird. Für die Einmündung des Verbindungskanals 11 ins Volumen 12 und die Form des Volumens 12 werden vorzugsweise dieselben Auswahlkriterien angewandt wie für das Heizvolumen 5, um so eine möglichst gute Durchmischung von aufgeheiztem und frischem Löschgas im Volumen 12 zu erzielen.

Beim Druckgasschalter gemäss Fig. 3 ist zusätzlich eine Vorrichtung zum Komprimieren von Löschgas vorgesehen. Diese Vorrichtung weist einen mit dem beweglichen Schaltstück 3 verbundenen Zylinder 13 sowie einen feststehenden und im Zylinder 13 in dichtender Weise axial verschiebbaren Kolben 14 auf. Beim Ausschalten wird das im Zylinder 13 oberhalb des Kolbens 14 befindliche Löschgas komprimiert und über einen Zuführkanal 15 in das Heizvolumen 5 geführt. Der Kanal 15 mündet tangential zu einer radial erstreckten Begrenzungsfläche des Heizvolumens 5. Durch diese Ausgestaltung des Druckgasschalters wird erreicht, dass während der Hochtstromphase (rechter Teil von Fig. 3) die Zirkulationsströmung im Heizvolumen die Vermischung von aufgeheiztem Löschgas aus der Lichtbogenlöschzone 8 und von frischem Löschgas aus dem Heizvolumen 5 sowie aus der Kompressionsvorrichtung unterstützt.

Um beim Schalten hoher Kurzschlussströme das Eintreten aufgeheizten Löschgases in die Kompressionsvorrichtung zu verhindern, ist im Kanal 13 noch ein Rückschlagventil 16 vorgesehen.

Anstelle auf einer radial erstreckten Begrenzungswand des Heizvolumens 5 kann der Kanal 15 auch auf einer axial erstreckten Begrenzungswand des Heizvolumens einmünden. Wichtig ist bei der Führung des Kanals 15 vor allem, dass das bei einem Schaltvorgang aus dem Kanal 15 ausströmende Löschgas denselben Richtungssinn aufweist wie des tangential zu einer weiteren Begrenzungswand des Heizvolumens 5 einströmende und im Heizvolumen 5 zirkulierende Löschgas aus dem Ringkanal 6.

Beim Druckgasschalter gemäss Fig. 3 ist das bewegliche Schaltstück 3 hohl ausgebildet und bildet mit dem Schaltstück 2 im Einschaltzustand (linker Teil von Fig. 3) eine Schaltstücküberlappung mit einer Berührungsfläche 17. Im Schaltstück befindet sich stromabwärts der Berührungsfläche 17 in axialer Richtung versetzt eine Engstelle 18 mit einer Oeffnung 19, deren Querschnitt kleiner ist als der Querschnitt der von der Berührungsfläche 17 umschlossenen Oeffnung des Schaltstückes 3. Die Engstelle 18 schliesst ein vom stromaufwärts gelegenen Teil des Schaltstückes 3 begrenztes Volumen 20 ab, welches beim Ausschalten die Heizleistung des Schaltlichtbogens 7 unterstützt und eine Druckerhöhung im Heizvolumen 5 bewirkt. Damit beim Stromnulldurchgang keine Rückströmung von überhitztem Löschgas aus dem Volumen 20 in die Lichtbogenlöschzone 8 stattfinden kann, ist der Querschnitt der Oeffnung 19 vorzugsweise so bemessen, dass beim Stromnulldurchgang das Löschgas aus dem Volumen 20 etwas rascher in den stromabwärts gelegenen Teil des Schaltstückes 3 austritt als das Löschgas aus dem Heizvolumen 5 bei geöffneter Schaltstrecke.

## Patentansprüche

1. Druckgasschalter mit zwei zylinderförmigen, längs der Zylinderachse relativ zueinander beweglichen Schaltstücken (2, 3) und mit einem die Schaltstücke (2, 3) koaxial umgebenden Heizvolumen (5) zur Aufnahme von Löschgas, welches bei einem Schaltvorgang durch einen zwischen beiden Schaltstücken (2, 3) brennenden Schaltlichtbogen aufgeheizt und in der Heizphase über einen überwiegend radial gerichteten und eine verglichen mit axialer Längserstreckung (L) und radialer Tiefe (D) des Heizvolumens (5) geringe Breite (B) aufweisenden Ringkanal (6) in das Heizvolumen (5) geführt wird, dadurch gekennzeichnet, dass axiale Längserstreckung (L₁) und radiale Tiefe (D) des Heizvolumens (5), jeweils gerechnet von der Einmündung des Ringkanals (6) in das Heizvolumen (5), ungefähr gleich gross sind (Fig. 1).

2. Druckgasschalter nach Anspruch 1, dadurch gekennzeichnet, dass der Ringkanal (6) etwa gleich weit von im wesentlichen radial erstreckten Begrenzungswänden des Heizvolumens (5) entfernt in das Heizvolumen (5) einmündet.

3. Druckgasschalter mit zwei zylinderförmigen, längs der Zylinderachse relativ zueinander beweglichen Schaltstücken (2, 3) und mit einem die Schaltstücke (2, 3) koaxial umgebenden Heizvolumen (5) zur Aufnahme von Löschgas, welches bei einem Schaltvorgang durch einen zwischen beiden Schaltstücken (2, 3) brennenden Schaltlichtbogen aufgeheizt und in der Heizphase über einen eine verglichen mit axialer Längserstreckung (L) und radialer Tiefe (D) des Heizvolumens (5) geringe Breite (B) aufweisenden Ringkanal (6) in das Heizvolumen (5) geführt wird, dadurch gekennzeichnet, dass der Ringkanal (6) tangential zu einer Begrenzungswand des Heizvolumens (5) einläuft, und dass axiale Längserstreckung (L) und radiale Tiefe (D) des Heizvolumens (5), jeweils gerechnet von der Einmündung des Ringkanals (6) in das Heizvolumen (5), ungefähr gleich gross sind (Fig. 2, Fig. 3).

4. Druckgasschalter nach Anspruch 3, dadurch gekennzeichnet, dass der Ringkanal (6) tangential zu einer überwiegend in axialer Richtung erstreckten Begrenzungswand des Heizvolumens (5) einmündet.

5. Druckgasschalter nach einem der Ansprüche 3 oder 4, dadurch gekennzeichnet, dass der Ringkanal (6) ein in das Heizvolumen (5) erstrecktes ringförmiges Mündungsteil (9) aufweist.

6. Druckgasschalter nach Anspruch 5, dadurch gekennzeichnet, dass der Ringkanal (6) im Bereich des Mündungsteils (9) eine Engstelle (10) aufweist.

7. Druckgasschalter nach einem der Ansprüche 1 bis 6, dadurch gekennzeichnet, dass das Heizvolumen (5) über einen Verbindungskanal (11) mit einem weiteren Volumen (12) verbunden ist.

8. Druckgasschalter nach Anspruch 7, dadurch gekennzeichnet, dass Ring (6) - und Verbindungskanal (11) parallel zueinander verlaufen und benachbart zueinander angeordnete Einmündungen ins Heizvolumen (5) aufweisen.

9. Druckgasschalter nach Anspruch 3 mit einer Vorrichtung (Zylinder 13, Kolben 14) zur Erzeugung von komprimiertem Löschgas, welches über einen Zuführkanal (15) mit dem Heizvolumen (5) verbunden ist, dadurch gekennzeichnet, dass der Ringkanal (6) und der Zuführkanal (15) derart tangential auf mindestens einer Begrenzungswand des Heizvolumens (5) einmünden, dass das bei einem Schaltvorgang aus den beiden Kanälen (6, 15) austretende Löschgas im gleichen Richtungssinn im Heizvolumen (5) zirkuliert.

10. Druckgasschalter nach Anspruch 9, dadurch gekennzeichnet, dass im Zuführkanal (15) ein Rückschlagventil (16) vorgesehen ist.

11. Druckgasschalter nach Anspruch 1 mit mindestens einem hohl ausgebildeten Schaltstück (3), dadurch gekennzeichnet, dass im Inneren des hohlen Schaltstückes (3) eine Engstelle (18) vorgesehen ist, welche gegenüber der Berührungsfläche (17) der Schaltstücke (2, 3) im Einschaltzustand in axialer Richtung versetzt angeordnet ist und einen geringeren Oeffnungsquerschnitt aufweist als die von der Berührungsfläche (17) umschlossene Oeffnung des hohl ausgebildeten Schaltstücks (3).

## Claims

1. Gas blast switch having two cylindrical contacts (2, 3) movable relative to one another on the cylinder axis and having a hot space (5), coaxially surrounding the contacts (2, 3), for accepting extinguishing gas which is heated during a switching process by a switching arc struck between the two contacts (2, 3) and which is led in the heating phase into the hot space (5), via an annular duct (6), which is mainly radially directed and has a width (B) which is small in comparison with the axial longitudinal extent (L) and the radial depth (D) of the hot space (5), characterised in that the axial longitudinal extent (Lᵢ) and the radial depth (D) of the hot space (5), each calculated from the entry of the anular duct (6) into the hot space (5), are approximately equally large (Figure 1).

2. Gas blast switch according to Claim 1, characterised in that the annular duct (6) emerges into the hot space (5) approximately equally far from the substantially radially extending boundary walls of the hot space (5).

3. Gas blast switch having two cylindrical contacts (2, 3) movable relative to one another on the cylinder axis and having a hot space (5), coaxially surrounding the contacts (2, 3), for accepting extinguishing gas which is heated during a switching process by a switching arc struck between the two contacts (2, 3) and which is led in the heating phase into the hot space (5) via an annular duct (6), which has a width (B) which is small in comparison with the axial longitudinal extent (L) and the radial depth (D) of the hot space (5), characterised in that the annular duct (6) enters tangentially onto a boundary wall of the hot space and in that the axial longitudinal extent (L) and the radial depth (D) of the hot space (5), each calculated from the entry of the annular duct (b) into the hot space (5), are approximately equally large (Figure 2, Figure 3).

4. Gas blasts witch according to Claim 3, characterised in that the annular duct (6) enters tangentially onto a boundary wall, extending substantially in the axial direction, of the hot space (5).

5. Gas blast switch according to one of the Claims 3 or 4, characterised in that the annular duct (6) has an annular mouthpiece (9) extending into the hot space (5).

6. Gas blast switch according to Claim 5, characterised in that the annular duct (6) has a throat (10) in the region of the mouthpiece (9).

7. Gas blast switch according to one of the Claims 1 to 6, characterised in that the hot space (5) is connected via a connecting duct (11) with a further space (12).

8. Gas blast switch according to Claim 7, characterised in that the annular duct (6) and the connecting duct (11) run parallel to one another and have inlets into the hot space (5) located adjacent to one another.

9. Gas blast switch according to Claim 3 with a device (cylinder 13, piston 14) for generating compressed extinguishing gas which is connected via a supply duct (15) to the hot space (5), characterised in that the annular duct (6) and the supply duct (15) enter tangentially onto at least one boundary wall of the hot space (5) in such a way that during a switching procedure, extinguishing gas emerging from the two ducts (6, 15) circulates in the same directional sense in the hot space (5).

10. Gas blast switch according to Claim 9, characterised in that a non-return valve (16) is provided in the supply duct (15).

11. Gas blast switch according to Claim 1 with at least one hollow contact (3), characterised in that a throat (18) is provided within the hollow contact (3), which throat is located, in the engaged condition, displaced in the axial direction relative to the contact surface (17) of the contacts (2, 3) and has a smaller opening cross-section than the opening of the hollow contact (3) surrounded by the contact surface (17).

## Revendications

1. Interrupteur à gaz comprimé avec deux pièces de contact (2, 3) de forme cylindrique, mobiles l'une par rapport à l'autre le long de l'axe du cylindre, et avec un volume d'échauffement (5) entourant coaxialement les pièces de contact (2, 3) pour y loger un gaz de soufflage, qui lors d'une opération de coupure est échauffé par un arc électrique de coupure jaillissant entre les deux pièces de contact (2, 3) et dans la phase d'échauffement est guidé dans le volume d'échauffement (5) par un canal annulaire (6) orienté essentiellement en direction radiale et présentant une largeur (B) petite comparée à la longueur axiale (L) et à la profondeur radiale (D) du volume d'échauffement (5), caractérisé en ce que la longueur axiale (L) et la profondeur radiale (D) du volume d'échauffement (5), chacune comptée à partir de l'embouchure du canal annulaire (6) dans le volume d'échauffement (5), sont approximativement égales (Fig. 1).

2. Interrupteur à gaz comprimé suivant la revendication 1, caractérisé en ce que le canal annulaire (6) débouche dans le volume d'échauffement (5) à une distance sensiblement égale des_{'} parois de limitation du volume d'échauffement (5) disposées sensiblement radialement.

3. Interrupteur à gaz comprimé avec deux pièces de contact (2, 3) de forme cylindrique, mobiles l'une par rapport à l'autre le long de l'axe du cylindre, et avec un volume d'échauffement (5) entourant coaxialement les pièces de contact (2, 3) pour y loger un gaz de soufflage qui lors d'une opération de coupure est échauffé par un arc électrique de coupure jaillissant entre les deux pièces de contact (2, 3) et dans la phase d'échauffement est guidé dans le volume d'échauffement (5) par un canal annulaire (6) présentant une largeur (B) petite comparée à la longueur axiale (L) et à la profondeur radiale (D) du volume d'échauffement (5), caractérisé en ce que le canal annulaire (6) pénètre tangentiellement à une paroi de limitation du volume d'échauffement (5), et en ce que la longueur axiale (L) et la profondeur radiale (D) du volume d'échauffement (5), chacune comptée à partir de l'embouchure du canal annulaire (6) dans le volume d'échauffement (5), sont approximativement égales (Fig. 2, Fig. 3).

4. Interrupteur à gaz comprimé suivant la revendication 3, caractérisé en ce que le canal annulaire (6) débouche tangentiellement à une paroi de limitation du volume d'échauffement (5) s'étendant essentiellement en direction axiale.

5. Interrupteur à gaz comprimé suivant l'une ou l'autre des revendications 3 ou 4, caractérisé en ce que le canal annulaire (6) présente une embouchure (9) annulaire s'étendant dans le volume d'échauffement (5).

6. Interrupteur à gaz comprimé suivant la revendication 5, caractérisé en ce que le canal annulaire (6) présente un étranglement (10) dans la région de l'embouchure (9).

7. Interrupteur à gaz comprimé suivant l'une ou l'autre des revendications 1 à 6, caractérisé en ce que le volume d'échauffement (5) est relié à un autre volume (12) par un canal de liaison (11).

8. Interrupteur à gaz comprimé suivant la revendication 7, caractérisé en ce que le canal annulaire (6) et le canal de liaison (11) sont parallèles l'un à l'autre et présentent des embouchures dans le volume d'échauffement (5) disposées à proximité l'une de l'autre.

9. Interrupteur à gaz comprimé suivant la revendication 3 avec un dispositif (cylindre 13, piston 14) de production de gaz de soufflage comprimé qui est raccordé au volume d'échauffement (5) par un canal de transfert (15), caractérisé en ce que le canal annulaire (6) et le canal de transfert (15) débouchent tangentiellement à au moins une paroi de limitation du volume d'échauffement (5) de telle manière que le gaz de soufflage qui sort des deux canaux (6, 15) lors d'une opération de commutation circule dans le même sens dans le volume d'échauffement (5).

10. Interrupteur à gaz comprimé suivant la revendication 9, caractérisé en ce qu'il est prévu un clapet de non retour (16) dans le canal de transfert (15).

11. Interrupteur à gaz comprimé suivant la revendication 1 avec au moins une pièce de contact creuse (3), caractérisé en ce qu'à l'intérieur de la pièce de contact creuse (3) il est prévu un étranglement (18) qui est disposé avec un décalage en direction axiale par rapport à la surface de contact (17) des pièces de contact (2, 3) en position d'enclenchement et qui présente une section de passage plus petite que l'ouverture de la pièce de contact creuse (3) qui est entourée par la surface de contact (17).
